# EUROPÄISCHE PATENTSCHRIFT

(11) **EP 4 434 842 B1**
(45) Veröffentlichungstag und Bekanntmachung des Hinweises auf die Patenterteilung: **03.12.2025**
(21) Anmeldenummer: 24160783.7
(22) Anmeldetag: 01.03.2024
(51) Int. Cl.: B61D 17/00

(54) **VERKLEIDUNGSBAUTEIL MIT SOLLBRUCHLINIE**
CLADDING COMPONENT WITH BREAK-OFF LINE
COMPOSANT DE REVÊTEMENT AVEC LIGNE DE RUPTURE

(30) Priorität: 24.03.2023 DE 102023202700
(43) Veröffentlichungstag der Anmeldung: 25.09.2024
(73) Patentinhaber: Siemens Mobility GmbH, 80997 München (DE)
(72) Erfinder: Briol, Roland, 91080 Uttenreuth-Weiher (DE); Bönig, Marc-Oliver, 90419 Nürnberg (DE)
(74) Vertreter: Siemens Patent Attorneys

(56) Entgegenhaltungen:
- CN-U- 203 996 245
- DE-A1- 102012 207 526
- DE-B3- 102016 210 514
- DE-U1- 202012 101 220

## Beschreibung

Die Erfindung betrifft ein Verkleidungsbauteil, ein Fahrzeug mit diesem Verkleidungsbauteil sowie ein Verfahren zur Kopplung zweier Fahrzeuge.

Kupplungsvorrichtungen von Fahrzeugen sind üblicherweise an einer Front oder einem Heck des Fahrzeugs angeordnet. Während eines Fahrbetriebs geht daher eine erhebliche Verminderung eines Strömungswiderstands des Fahrzeugs einher. Aus diesem Grund werden Kupplungsvorrichtungen häufig mit Verkleidungsbauteilen versehen.

Solche Verkleidungsbauteile müssen jedoch im Falle einer Verwendung der Kupplungsvorrichtung vorab entfernt werden. Um einen Kopplungsvorgang zweier Fahrzeuge zu beschleunigen, sind bereits Öffnungsvorrichtungen bekannt, mittels welchen eine unter dem Verkleidungsbauteil angeordnete Kupplungsvorrichtung automatisiert freigegeben werden kann. Dies ist besonders vorteilhaft bei Fahrzeugen, welche in einem üblichen Betriebsablauf zu Fahrzeugverbänden verbunden werden sollen. Hingegen können solche Öffnungsvorrichtungen hinderlich sein, wenn das zugehörige Fahrzeug nur in außergewöhnlichen Fällen, wie beispielsweise zum Zwecke eines Abschleppens, mit einem weiteren Fahrzeug gekoppelt werden soll. Hierbei fallen trotz fehlender Nutzung der Öffnungsvorrichtung während eines üblichen Betriebs des Fahrzeugs Kosten für die Montage, Wartung und Instandhaltung an. Zudem kann ein Ausfall oder ein fehlerbehafteter Betriebszustand der Öffnungsvorrichtung zu einer Betriebsunterbrechung des gesamten Fahrzeugs führen. Ein alternatives manuelles Entfernen des Verkleidungsbauteils birgt ein zu hohes Gefahrenpotential für den Bediener, welcher sich zu diesem Zwecke im Gleisbett aufhalten muss. Ein schlichter Verzicht auf das Verkleidungsbauteil führt jedoch, wie bereits eingangs beschrieben, zu einer erheblichen Erhöhung des Strömungswiderstands und damit zu einer Verringerung der Energieeffizienz während eines Betriebs des Fahrzeugs. Aufgabe der Erfindung ist es, ein betriebssicheres alternatives Verkleidungsbauteil für eine Kupplungsvorrichtung eines Fahrzeugs bereitzustellen.

Diese Aufgabe wird gelöst durch ein Verkleidungsbauteil mit den Merkmalen des Anspruchs 1.

Des Weiteren liegt der Erfindung die Aufgabe zugrunde, ein Fahrzeug mit dem erfindungsgemäßen Verkleidungsbauteil bereitzustellen.

Diese Aufgabe wird gelöst durch ein Fahrzeug gemäß den Merkmalen des nebengeordneten gegenständlichen Anspruchs.

Zudem liegt der Erfindung die Aufgabe zugrunde, ein alternatives Verfahren zur Kopplung zweier Fahrzeuge anzugeben.

Diese Aufgabe wird gelöst durch ein Verfahren gemäß den Merkmalen des nebengeordneten Verfahrensanspruchs.

Vorteilhafte Weiterbildungen sind jeweils Gegenstand abhängiger Unteransprüche.

Das erfindungsgemäße Verkleidungsbauteil für eine Kupplungsvorrichtung eines Fahrzeugs weist eine Sollbruchlinie auf, was beispielsweise aus den Dokumenten DE10 2016 210514 B3 oder CN 203 996 245 U bekannt ist. Entlang der genannten Sollbruchlinie ist das Verkleidungsbauteil in wenigstens zwei Teile trennbar. Vorzugsweise ist entlang der Sollbruchlinie eine Schwächungsstruktur des Verkleidungsbauteils vorgesehen. Diese Schwächungsstruktur kann chemisch oder physikalisch realisiert sein. Zweckmäßigerweise weist das Verkleidungsbauteil entlang der genannten Sollbruchlinie eine verringerte Materialstärke gegenüber umliegenden Bereichen auf. Auf diese Weise liegt entlang der Sollbruchlinie eine mechanische Schwächung des Verkleidungsbauteils vor. So kann das Verkleidungsbauteil kostengünstig hergestellt werden. Daher kann das Verkleidungsbauteil unter geringem Kraftaufwand zum Zwecke der Freigabe der Kupplungsvorrichtung in die genannten Teile getrennt werden. So kann ein einfach und kostengünstig ersetzbares Verkleidungsbauteil verwendet werden, welches im Falle eines Kopplungsvorgangs irreversibel zerstört wird.

Mittels des erfindungsgemäßen Verkleidungsbauteils kann auf eine mechanische oder elektromechanische Öffnungsvorrichtung zum Zwecke einer Freigabe einer darunter angeordneten Kupplungsvorrichtung verzichtet werden. Eine durch Fehler oder Ausfälle der genannten Öffnungsvorrichtung bedingte Betriebsunterbrechung des Fahrzeugs kann damit einfach verhindert werden. Des Weiteren wird es so ermöglicht, auf einen Personaleinsatz zu verzichten.

In einer vorteilhaften Weiterbildung wird vorgeschlagen, dass das Verkleidungsbauteil eine stromlinienförmig ausgebildete Außenseite aufweist. Dadurch kann ein Strömungswiderstandskoeffizient des Verkleidungsbauteils reduziert werden. Dies ermöglicht es, Treibstoff einzusparen und eine Energieeffizienz zu steigern.

Des Weiteren sieht eine vorteilhafte Weiterbildung vor, dass das Verkleidungsbauteil einen Dorn aufweist. Dieser Dorn ist auf einer Außenseite des Verkleidungsbauteils angeordnet. Des Weiteren ist der Dorn vorzugsweise dazu eingerichtet, auf ein weiteres Verkleidungsbauteil einer anderen Kupplungsvorrichtung einzuwirken, um die darunter angeordnete Kupplungsvorrichtung freizugeben. In einer bevorzugten Weise weist dabei das genannte weitere Verkleidungsbauteil eine Sollbruchlinie auf, entlang derer dieses weitere Verkleidungsbauteil mittels des genannten Dorns in wenigstens zwei Teile trennbar ist. Denkbar ist ebenfalls, dass das den Dorn aufweisende Verkleidungsbauteil in Folge eines Kontakts diese Dorns mit einem äußeren Objekt in die wenigstens zwei Teile trennbar ist.

Erfindungsgemäß begrenzt das Verkleidungsbauteil eine Öffnung, welche zum Zwecke einer Durchführung wenigstens eines Abschnitts einer unter dem Verkleidungsbauteil angeordneten Kupplungsvorrichtung vorgesehen ist. So kann der genannte Abschnitt der Kupplungsvorrichtung alternativ oder zusätzlich zu dem vorgenannten Dorn vorgesehen sein. Mittels des genannten Abschnitts kann ein weiteres Verkleidungsbauteil einer gegenüber angeordneten Kupplungsvorrichtung gebrochen werden. Vorzugsweise kann dadurch auf den genannten Dorn verzichtet werden. Stattdessen kann ein bereits sich am Fahrzeug befindliches Bauteil genutzt werden, um ein Trennen eines Verkleidungsbauteils entlang der Sollbruchlinie herbeizuführen. So kann ein einfach und kostengünstig herzustellendes Verkleidungsbauteil geschaffen werden.

Das erfindungsgemäße Fahrzeug weist eine Kupplungsvorrichtung auf, welche mit dem erfindungsgemäßen Verkleidungsbauteil verkleidet ist. So kann eine Freigabe einer darunter angeordneten Kupplungsvorrichtung mittels einer irreversiblen Zerstörung dieses Verkleidungsbauteils erreicht werden. Eine Gefährdung von Betriebspersonal kann dadurch einfach vermieden werden. Dennoch können die aerodynamischen Eigenschaften des Fahrzeugs verbessert werden. Vorzugsweise handelt es sich bei dem genannten Fahrzeug um ein schienengebundenes Fahrzeug. Eine vorteilhafte Weiterbildung des Fahrzeugs sieht vor, dass eine Bugkupplungsvorrichtung eines schienengebundenen Fahrzeugs mit dem genannten Verkleidungsbauteil verkleidet ist. Fahrzeuge, bei welchen nur in außergewöhnlichen Fällen eine Kopplung mit einem weiteren Fahrzeug vorgesehen ist, können auf diese Weise mit einem einmalig öffenbaren Verkleidungsbauteil versehen werden. Auf diese Weise kann eine Wirtschaftlichkeit eines Betriebs des Fahrzeugs gesteigert werden. Sowohl ein Strömungswiderstand kann gesenkt werden als auch Kosten für eine Wartung und Instandhaltung einer zugehörigen Öffnungsvorrichtung können eingespart werden.

Eine vorteilhafte Ausführungsvariante des Fahrzeugs sieht vor, dass ein Abschnitt einer Führungsanordnung der Bugkupplungsvorrichtung über das genannte Verkleidungsbauteil hinausragt. Eine solche Führungsanordnung ist beispielsweise bei einer Scharfenbergkupplung vorgesehen. Zweckmäßigerweise durchdringt der genannte Abschnitt der Führungsanordnung der Bugkupplung eine von dem Verkleidungsbauteil begrenzte Öffnung. Auf diese Weise kann ein leichtes und kostengünstig herzustellendes Verkleidungsbauteil zum Zwecke einer Verkleidung der Bugkupplungsvorrichtung verwendet werden.

Eine weitere vorteilhafte Ausführungsvariante des Fahrzeugs sieht vor, dass der genannte Abschnitt derart über das Verkleidungsbauteil hinausragt, dass mittels dieses Abschnitts ein Verkleidungsbauteil einer anderen Bugkupplungsvorrichtung auftrennbar ist. Der zumeist aus Stahl hergestellte Abschnitt der Führungsanordnung der Bugkupplungsvorrichtung kann zum Zwecke eines Auftrennens oder Aufbrechens eines Verkleidungsbauteils einer anderen Bugkupplungsvorrichtung verwendet werden. So kann auf sichere Weise eine Freigabe einer unter einem Verkleidungsbauteil angeordneten Kupplungsvorrichtung erreicht werden.

Des Weiteren ist in einer vorteilhaften Weiterbildung des Fahrzeugs vorgesehen, dass das Verkleidungsbauteil bündig mit einer Außenhaut des Fahrzeugs angeordnet ist. Vorzugsweise ist das Verkleidungsbauteil dergestalt mit der Außenhaut des Fahrzeugs angeordnet, dass ein glattflächiger, stufenloser Übergang zwischen der Außenhaut des Fahrzeugs und dem Verkleidungsbauteil erzielt wird. Auf diese Weise können aerodynamische Eigenschaften des Fahrzeugs weiter verbessert werden.

Mittels des erfindungsgemäßen Verfahrens werden zwei Fahrzeuge miteinander gekoppelt. Zweckmäßigerweise weist wenigstens eines der zwei Fahrzeuge ein erfindungsgemäßes Verkleidungsbauteil auf. Bevorzugt weisen beide der zwei genannten Fahrzeuge jeweils ein erfindungsgemäßes Verkleidungsbauteil auf.

Bei dem erfindungsgemäßen Verfahren zur Kopplung zweier Fahrzeuge, wird ein erfindungsgemäßes Verkleidungsbauteil entlang einer Sollbruchlinie in wenigstens zwei Teile getrennt. Das Vorsehen einer Öffnungsvorrichtung zum Zwecke einer Freigabe der darunter angeordneten Kupplungsvorrichtung ist daher nicht weiter erforderlich. Damit kann ein Wartungs- und Instandhaltungsaufwand des Fahrzeugs verringert werden. Zudem kann ein durch die genannte Öffnungsvorrichtung verursachter Betriebsausfall des Fahrzeugs verhindert werden.

Eine vorteilhafte Weiterbildung des Verfahrens sieht vor, dass zwei erfindungsgemäße Fahrzeuge miteinander gekoppelt werden.

Dabei ist in einer vorteilhaften Ausführungsvariante vorgesehen, dass während eines Kopplungsvorgangs der beiden genannten Fahrzeuge das einer jeweiligen Kupplungsvorrichtung zugehörige Verkleidungsbauteil infolge eines Trennens desselben entlang der Sollbruchlinie von dem betreffenden Fahrzeug abgelöst wird. So kann das jeweilige Verkleidungsbauteil von einem Fahrzeug abfallen. Aufgrund der geringen Kosten des Verkleidungsbauteils kann dies dabei irreversibel zerstört werden. Die wenigstens zwei abgelösten Teile des Verkleidungsbauteils geben auf diese Weise eine unter dem Verkleidungsbauteil angeordnete Kupplungsvorrichtung frei. Weitere Arbeitsschritte zum Zwecke einer Freigabe der Kupplungsvorrichtung der zwei zu koppelnden Fahrzeuge können vermieden werden.

Eine weitere vorteilhafte Weiterbildung des Verfahrens sieht vor, dass während eines Kopplungsvorgangs der zwei genannten Fahrzeuge ein Trennen eines Verkleidungsbauteils entlang dessen Sollbruchlinie mittels eines Dorns eines anderen Verkleidungsbauteils herbeigeführt wird. Bei dem genannten Dorn handelt es sich insbesondere um den im Zusammenhang mit dem Verkleidungsbauteil beschriebenen Dorn. Zweckmäßigerweise handelt es sich bei den Verkleidungsbauteilen der zwei Fahrzeuge jeweils um erfindungsgemäße Verkleidungsbauteile, welche jeweils eine Sollbruchlinie aufweisen. So kann ein rascher und aufwandsgünstiger Kopplungsvorgang bereitgestellt werden. Dadurch kann ein Trennen der Verkleidungsbauteile in Folge einer Zusammenwirkung dieser beiden Verkleidungsbauteile erreicht werden.

Ferner sieht eine vorteilhafte Weiterbildung des Verfahrens vor, dass während eines Kopplungsvorgangs der Dorn des Verkleidungsbauteils mit der Sollbruchlinie eines gegenüber angeordneten Verkleidungsbauteils zum Zwecke eines Trennens des letztgenannten Verkleidungsbauteils in wenigstens zwei Teile zusammengeführt wird.

Eine zusätzliche oder alternative Weiterbildung des Verfahrens sieht vor, dass während des Kopplungsvorgangs der zwei genannten Fahrzeuge ein Trennen eines Verkleidungsbauteils entlang dessen Sollbruchlinie mittels eines über ein Verkleidungsbauteil hinausragender Abschnitt einer gegenüber angeordneten Kupplungsvorrichtung herbeigeführt wird. Bei dem genannten Abschnitt der Kupplungsvorrichtung handelt es sich vorzugsweise um den bereits im Zusammenhang mit dem Fahrzeug genannten Abschnitt einer Führungsanordnung einer Bugkupplungsvorrichtung. Dies ermöglicht es, auf den vorgenannten Dorn zu verzichten. Zudem kann auf diese Weise ein bereits vorhandenes Bauteil des Fahrzeugs zum Zwecke eines Aufbrechens eines gegenüberliegenden Verkleidungsbauteils herangezogen werden.

Zudem sieht eine vorteilhafte Weiterbildung des Verfahrens vor, dass während des Kopplungsvorgangs der durch ein Verkleidungsteil hinausragende Abschnitt der Kupplungsvorrichtung mit der Sollbruchlinie eines gegenüber angeordneten Verkleidungsbauteils zum Zwecke eines Trennens des letztgenannten Verkleidungsbauteils in wenigstens zwei Teile zusammengeführt wird. Auf diese Weise kann ein betriebssicherer und zuverlässiger Kopplungsvorgang zweier Fahrzeuge bereitgestellt werden.

Die voranstehend beschriebenen Eigenschaften, Merkmale und Vorteile der Erfindung sowie die Art und Weise, wie diese erreicht werden, werden im Zusammenhang mit den Figuren in der folgenden Beschreibung des Ausführungsbeispiels der Erfindung und dessen Abwandlungen näher erläutert. Soweit zweckdienlich, werden in den Figuren dieselben Bezugszeichen für dieselben oder einander entsprechende Elemente der Erfindung verwendet. Das Ausführungsbeispiel und dessen Abwandlungen dienen der Erläuterung der Erfindung und beschränken die Erfindung nicht auf die darin angegebenen Kombinationen von Merkmalen, auch nicht in Bezug auf funktionale Merkmale. Zudem können alle in dem Ausführungsbeispiel angegebenen Merkmale isoliert betrachtet und in geeigneter Weise mit den Merkmalen eines beliebigen Anspruchs kombiniert werden.

Es zeigen:
- FIG 1: ein Ausführungsbeispiel eines Fahrzeugs sowie ein Ausführungsbeispiel eines mit dem Fahrzeug verbundenen Verkleidungsbauteils in einer schematischen Darstellung;
- FIG 2: eine schematische Detaildarstellung des Verkleidungsbauteils in einem mit dem Fahrzeug verbundenen Zustand;
- FIG 3: eine Illustration eines Beispiels eines Verfahrens zu Kopplung zweier Fahrzeuge anhand einer schematischen Darstellung;
- FIG 4: eine Weitere Illustration des Beispiels des Verfahrens anhand eines schematischen Ablaufdiagramms.

FIG 1 zeigt ein Ausführungsbeispiel eines Verkleidungsbauteils 10 in einer schematischen Darstellung. Des Weiteren zeigt FIG 1 schematisch ein Ausführungsbeispiel eines Fahrzeugs 14, an welchem das genannte Verkleidungsbauteil 10 angeordnet ist. Beispielhaft handelt es sich bei dem genannten Fahrzeug 14 um ein schienengebundenes Fahrzeug 14.

Mit dem genannten Verkleidungsbauteil 10 ist eine Bugkupplungsvorrichtung 12 des schienengebundenen Fahrzeugs 14 verkleidet. Beispielhaft ist diese Bugkupplungsvorrichtung 12 als eine dem Fachmann bereits bekannte sogenannte Scharfenbergkupplung ausgebildet. Vorliegend dient das Verkleidungsbauteil 10 einem Schutz der Bugkupplungsvorrichtung 12 sowie einer Verringerung eines Strömungswiderstands des Fahrzeugs 14. Zu diesem Zweck ist das Verkleidungsbauteil 10 beispielhaft bündig mit einer Außenhaut 34 des Fahrzeugs 14 angeordnet. Ein Übergang zwischen der Außenhaut 34 des Fahrzeugs 14 und dem Verkleidungsbauteil 10 ist dabei bevorzugt glattflächig und stufenlos ausgestaltet. Damit kann ein energieeffizientes Fahrzeug 14 mit verbesserten aerodynamischen Eigenschaften bereitgestellt werden. Zudem kann so auf einfache Weise Treibstoff oder elektrische Energie zum Zwecke eines Antriebs des Fahrzeugs 14 eingespart werden.

Beispielhaft ragt ein Abschnitt 32 einer Führungsanordnung der Bugkupplungsvorrichtung 12 über das genannte Verkleidungsbauteil 10 hinaus. Zu diesem Zweck ist in dem Verkleidungsbauteil 10 eine Öffnung 30 vorgesehen. Der genannte Abschnitt 32 der Führungsanordnung der Bugkupplungsvorrichtung 12 tritt durch die genannte Öffnung 30 hervor und erstreckt sich auf diese Weise über eine Außenseite 26 des Verkleidungsbauteils 10 hinaus.

Alternativ oder zusätzlich zu dem genannten Abschnitt 32 ist es denkbar, dass das Verkleidungsbauteil einen Dorn 28 aufweist, welcher auf der Außenseite 26 angeordnet ist.

FIG 2 zeigt eine Detailansicht des Verkleidungsbauteils 10 in einem an dem Fahrzeug 14 angebrachten Zustand in einer schematischen Darstellung.

Das Verkleidungsbauteil 10 ist mittels einer Verbindungsvorrichtung 36 mit dem Fahrzeug 14 verbunden. Beispielhaft handelt es sich dabei um eine Steckverbindungsvorrichtung. So kann das Verkleidungsbauteil 10 einfach ersetzt werden. Zudem kann das Verkleidungsbauteil 10 auf diese Weise im Falle eines Auftrennens einfach von dem Fahrzeug abgelöst werden.

Des Weiteren weist das Verkleidungsbauteil 10 eine Sollbruchlinie 16 auf, entlang derer das Verkleidungsbauteil 10 vorliegend in vier Teile 18, 20, 22, 24 trennbar ist. Im vorliegenden Ausführungsbeispiel weist das Verkleidungsbauteil 10 entlang der gezeigten Sollbruchlinie 16 eine verminderte Materialstärke gegenüber umliegenden Bereichen auf. So ist das Verkleidungsbauteil 10 auf einfache Weise irreversibel trennbar. Dies ermöglicht es, die darunter angeordnete Bugkupplungsvorrichtung 12 einfach und aufwandsgünstig zugänglich zu machen.

FIG 3 illustriert ein Beispiel eines Verfahrens 100 zur Kopplung zweier Fahrzeuge 14. Bei den zwei gezeigten Fahrzeugen 14 handelt es sich beispielhaft jeweils um ein solches, welches im Zusammenhang mit FIG 1 beschrieben ist. Dabei weisen beide der genannten Fahrzeuge 14 jeweils ein Verkleidungsbauteil 10 auf, wie dies vorhergehend im Zusammenhang mit FIG 1 und FIG 2 beschrieben ist.

Im vorliegend beschriebenen Beispiel des Verfahrens 100 wird während eines Kopplungsvorgangs 104 der vorgenannte Abschnitt 32 der Bugkupplungsvorrichtung 12 eines der zwei genannten Fahrzeuge 14 mit der Sollbruchlinie 16 eines gegenüber angeordneten Verkleidungsbauteils 10 eines weiteren der zwei genannten Fahrzeuge 14 zusammengeführt 110. Auf diese Weise wird ein Bruch des jeweils gegenüber angeordneten Verkleidungsbauteils 10 entlang dessen Sollbruchlinie 16 herbeigeführt 108. Dies wiederum führt dazu, dass das besagte Verkleidungsbauteil 10 entlang der Sollbruchlinie 16 in die vier bereits im Zusammenhang mit FIG 2 erläuterten Teile 18, 20, 22, 24 getrennt wird 102. Infolge des Trennens 102 des Verkleidungsbauteils 10 wird dieses von dem betreffenden Fahrzeug 14 abgelöst 106. Die Verbindungsvorrichtung 36 ist derart ausgelegt, dass die genannten Teile 18, 20, 22, 24 aufgrund des genannten Trennens 102 beispielhaft ins Gleisbett fallen. Damit wird ein Zugang zu der darunterliegenden Bugkupplungsvorrichtung 12 freigegeben.

Dieser vorhergehend beschriebene Kopplungsvorgang 104 führt dazu, dass die Verkleidungsbauteile 10 beider der gezeigten Fahrzeuge 14 auf die vorgeschriebene Weise abgelöst werden 106. Ein Eingreifen von Betriebspersonal ist dabei nicht erforderlich. Durch eine Zusammenführung der Fahrzeuge 14 werden beide Bugkupplungsvorrichtungen 12 zum Zwecke eines miteinander Koppelns 104 freigegeben.

In einer bevorzugten Ausführungsvariante des Beispiels des Verfahrens 100 wird zum Zwecke einer Herbeiführung 108 des Trennens 102 eines Verkleidungsbauteils 10 der genannte Abschnitt 32 der Führungsanordnung der Bugkupplungsvorrichtung 12 mit der Sollbruchlinie 16 des zu trennenden Verkleidungsbauteils 10 zusammengeführt 110. Dies ermöglicht es, ein vollständiges Trennen 102 des entsprechenden Verkleidungsbauteils 10 entlang der Sollbruchlinie 16 herbeizuführen 108. Der Kopplungsvorgang 104 kann auf diese Weise betriebssicher gestaltet werden.

Alternativ zu einer vorgeschriebenen Herbeiführung 108 des Trennens 102 eines Verkleidungsbauteils 10 mittels des genannten Abschnitts 32 der Führungsanordnung der Bugkupplungsvorrichtung 12 kann stattdessen an wenigstens einem der genannten Verkleidungsbauteile 10 ein Dorn 28 vorgesehen sein. Mittels des Dorns 28 kann dieselbe Wirkung erzielt werden, wie diese im Zusammenhang mit dem vorgenannten Abschnitt 32 der Führungsanordnung der Bugkupplungsvorrichtung 12 beschrieben wurde. So können Bugkupplungsvorrichtungen 12, welche keine Führungsanordnung aufweisen, dennoch einfach und zuverlässig mit dem Verkleidungsbauteil 10 versehen werden.

FIG 4 illustriert das bereits im Zusammenhang mit FIG 3 beschriebene Beispiel des Verfahrens 100 auf eine alternative Weise anhand eines schematischen Ablaufdiagramms.

Obwohl die Erfindung im Detail durch das bevorzugte Ausführungsbeispiel näher illustriert und beschrieben wurde, ist die Erfindung nicht durch die offenbarten Beispiele eingeschränkt und andere Variationen können vom Fachmann hieraus abgeleitet werden, ohne den Schutzumfang der Erfindung zu verlassen.

Unabhängig vom grammatikalischen Geschlecht eines bestimmten Begriffes sind Personen mit männlicher, weiblicher oder anderer Geschlechteridentität mit umfasst.

## Patentansprüche

1. Verkleidungsbauteil (10) für eine Kupplungsvorrichtung (12) eines Fahrzeugs (14), aufweisend
eine Sollbruchlinie (16), entlang derer das Verkleidungsbauteil (10) in wenigstens zwei Teile (18, 20, 22, 24) trennbar ist, **dadurch gekennzeichnet, dass** eine von dem Verkleidungsbauteil (10) begrenzte Öffnung (30), welche zum Zwecke einer Durchführung eines Abschnitts (32) einer unter dem Verkleidungsbauteil (10) angeordneten Kupplungsvorrichtung (12) vorgesehen ist.

2. Verkleidungsbauteil (10) nach Anspruch 1,
**gekennzeichnet durch**,
eine stromlinienförmig ausgebildete Außenseite (26).

3. Verkleidungsbauteil (10) nach Anspruch 1 oder 2,
**gekennzeichnet durch**,
einen Dorn (28), welcher auf einer Außenseite (26) des Verkleidungsbauteils (10) angeordnet ist.

4. Fahrzeug (14) mit einer Kupplungsvorrichtung (12), welche mit einem Verkleidungsbauteil (10) nach einem der vorhergehenden Ansprüche verkleidet ist.

5. Fahrzeug (14) nach Anspruch 4,
**dadurch gekennzeichnet,**
**dass** eine Bugkupplungsvorrichtung (12) eines schienengebundenen Fahrzeugs (14) mit dem genannten Verkleidungsbauteil (10) verkleidet ist.

6. Fahrzeug (14) nach Anspruch 5,
**dadurch gekennzeichnet,**
**dass** ein Abschnitt (32) einer Führungsanordnung der Bugkupplungsvorrichtung (12) über das genannte Verkleidungsbauteil (10) hinausragt.

7. Fahrzeug (14) nach Anspruch 6,
**dadurch gekennzeichnet,**
**dass** der genannte Abschnitt (32) derart über das Verkleidungsbauteil (10) hinausragt, dass mittels dieses Abschnitts (32) ein Verkleidungsbauteil (10) einer anderen Bugkupplungsvorrichtung (12) in wenigstens zwei Teile (18, 20, 22, 24) trennbar ist.

8. Fahrzeug (14) nach einem der Ansprüche 4 bis 7,
**dadurch gekennzeichnet,**
**dass** das Verkleidungsbauteil (10) bündig mit einer Außenhaut (34) des Fahrzeugs (14) angeordnet ist.

9. Verfahren (100) zur Kopplung zweier Fahrzeuge (14), bei welchem ein Verkleidungsbauteil (10) nach einem der Ansprüche 1 bis 3 entlang einer Sollbruchlinie (16) in wenigstens zwei Teile (18, 20, 22, 24) getrennt wird (102).

10. Verfahren (100) nach Anspruch 9,
bei welchem zwei Fahrzeuge (14) gemäß einem der Ansprüche 5 bis 9 miteinander gekoppelt werden (104).

11. Verfahren (100) nach Anspruch 10,
bei welchem während eines Kopplungsvorgangs (104) der beiden genannten Fahrzeuge (14) das einer jeweiligen Kupplungsvorrichtung (12) zugehörige Verkleidungsbauteil (10) in Folge eines Trennens (102) entlang der Sollbruchlinie (16) von dem betreffenden Fahrzeug (14) abgelöst wird (106).

12. Verfahren (100) nach einem der Ansprüche 9 bis 11,
bei welchem während eines Kopplungsvorgangs (104) der zwei genannten Fahrzeuge (14) ein Trennen (102) eines Verkleidungsbauteils (10) entlang dessen Sollbruchlinie (16) mittels eines Dorns (28) eines anderen Verkleidungsbauteils (10) herbeigeführt wird (108).

13. Verfahren (100) nach einem der Ansprüche 9 bis 12,
bei welchem während eines Kopplungsvorgangs (104) der zwei genannten Fahrzeuge (14) ein Trennen (102) eines Verkleidungsbauteils (10) entlang dessen Sollbruchlinie (16) mittels eines über ein Verkleidungsbauteil (10) hinausragenden Abschnitt (32) einer gegenüber angeordneten Kupplungsvorrichtung (12) herbeigeführt wird (108).

14. Verfahren (100) nach einem der Ansprüche 9 bis 13,
bei welchem während eines Kopplungsvorgangs (104) der Dorn (28) des Verkleidungsbauteils (10) oder der über das Verkleidungsbauteil (10) hinausragende Abschnitt (32) der Kupplungsvorrichtung (12) mit der Sollbruchlinie (16) eines gegenüber angeordneten Verkleidungsbauteils (10) zum Zwecke eines Trennens (102) des letztgenannten Verkleidungsbauteils (10) in wenigstens zwei Teile (18, 20, 22, 24) zusammengeführt wird (110).

## Claims

1. Cladding component (10) for a coupling apparatus (12) of a vehicle (14), having
an intended break line (16), along which the cladding component (10) can be separated into at least two parts (18, 20, 22, 24), **characterised in that** an opening (30) which is delimited by the cladding part (10) and which is provided for the purpose of passing through a section (32) of a coupling apparatus (12) arranged below the cladding component (10).

2. Cladding component (10) according to claim 1,
**characterised by**
an outer side (26) embodied in a streamlined manner.

3. Cladding component (10) according to claim 1 or 2, **characterised by**
a spike (28), which is arranged on an outer side (26) of the cladding component (10).

4. Vehicle (14) with a coupling apparatus (12), which is cladded with a cladding component (10) according to one of the preceding claims.

5. Vehicle (14) according to claim 4,
**characterised in that**
a nose coupling apparatus (12) of a rail-bound vehicle (14) is cladded with said cladding component (10).

6. Vehicle (14) according to claim 5,
**characterised in that**
a section (32) of a guide arrangement of the nose coupling apparatus (12) protrudes beyond said cladding component (10).

7. Vehicle (14) according to claim 6,
**characterised in that**
said section (32) protrudes beyond the cladding component (10) in such a manner that a cladding component (10) of another nose coupling apparatus (12) be separated into at least two parts (18, 20, 22, 24) by means of said section (32).

8. Vehicle (14) according to one of claims 4 to 7, **characterised in that**
the cladding component (10) is arranged flush with an outer shell (34) of the vehicle (14).

9. Method (100) for coupling two vehicles (14),
in which a cladding component (10) according to one of claims 1 to 3 is separated (102) along an intended break line (16) into at least two parts (18, 20, 22, 24).

10. Method (100) according to claim 9,
in which two vehicles (14) according to one of claims 5 to 9 are coupled (104) to one another.

11. Method (100) according to claim 10,
in which, during a coupling procedure (104) of the two said vehicles (14), the cladding component (10) associated with a respective coupling apparatus (12) is detached (106) from the vehicle (14) in question as a result of a separation (102) along the intended break line (16).

12. Method (100) according to one of claims 9 to 11,
in which, during a coupling procedure (104) of the two said vehicles (14), a separation (102) of a cladding component (10) along the intended break line (16) thereof is brought about (108) by means of a spike (28) of another cladding component (10).

13. Method (100) according to one of claims 9 to 12,
in which, during a coupling procedure (104) of the two said vehicles (14), a separation (102) of a cladding component (10) along the intended break line (16) thereof is brought about (108) by means of a section (32) of a coupling apparatus (12) that is arranged opposite, which section protrudes beyond a cladding component (10).

14. Method (100) according to one of claims 9 to 13,
in which, during a coupling procedure (104), the spike (28) of the cladding component (10) or the section (32) of the coupling apparatus (12) protruding beyond the cladding component (10) is brought together (110) with the intended break line (16) of a cladding component (10) that is arranged opposite for the purpose of separating (102) the last-mentioned cladding component (10) into at least two parts (18, 20, 22, 24).

## Revendications

1. Pièce (10) de revêtement d'un dispositif (12) d'accouplement d'un véhicule (14), comprenant
une ligne (16) destinée à se rompre le long de laquelle la pièce (10) de revêtement peut être séparée en au moins deux parties (18, 20, 22, 24), **caractérisée par**, délimitée par la pièce (10) de revêtement, une ouverture (30), qui est prévue pour le passage d'une partie (32) d'un dispositif (12) d'accouplement monté sous la pièce (10) de revêtement.

2. Pièce (10) de revêtement suivant la revendication 1, **caractérisée**
**par** une face (26) extérieure constituée sous la forme d'une ligne de courant.

3. Pièce (10) de revêtement suivant la revendication 1 ou 2, **caractérisée**
**par** un mandrin (28), qui est disposé sur une face (26) extérieure de la pièce (10) de revêtement.

4. Véhicule (14) comprenant un dispositif (12) d'accouplement, qui est revêtu d'une pièce (10) de revêtement suivant l'une des revendications précédentes.

5. Véhicule (14) suivant la revendication 4,
**caractérisé**
**en ce qu'**un dispositif (12) d'accouplement de partie avant d'un véhicule (14) ferroviaire est revêtu de ladite pièce (10) de revêtement.

6. Véhicule (14) suivant la revendication 5,
**caractérisé**
**en ce qu'**une partie (32) d'un agencement de guidage du dispositif (12) d'accouplement de partie avant est en saillie de ladite pièce (10) de revêtement.

7. Véhicule (14) suivant la revendication 6,
**caractérisé**
**en ce que** ladite partie (32) est en saillie de la pièce (10) de revêtement de manière à pouvoir, au moyen de cette partie (32), séparer en au moins deux parties (18, 20, 22, 24) une pièce (10) de revêtement d'un autre dispositif (12) d'accouplement de partie avant.

8. Véhicule (14) suivant l'une des revendications 4 à 7, **caractérisé**
**en ce que** la pièce (10) de revêtement est à affleurement avec une peau (34) extérieure du véhicule (14).

9. Procédé (100) d'accouplement de deux véhicules (14), dans lequel on sépare (102) une pièce (10) d'accouplement suivant l'une des revendications 1 à 3 en au moins deux parties (18, 20, 22, 24) le long d'une ligne (16) destinée à se rompre.

10. Procédé (100) suivant la revendication 9,
dans lequel on accouple (104) l'un à l'autre deux véhicules (14) suivant l'une des revendications 5 à 9.

11. Procédé (100) suivant la revendication 10,
dans lequel, pendant une opération (104) d'accouplement des deux dits véhicules (14), on sépare (106) du véhicule (14) concerné à la suite d'une séparation (102) le long de la ligne (16) destinée à se rompre, la pièce (10) de revêtement appartenant à un dispositif (12) respectif d'accouplement.

12. Procédé (100) suivant l'une des revendications 9 à 11,
dans lequel, pendant une opération (104) d'accouplement des deux dits véhicules (14), on provoque (108) une séparation (102) d'une pièce (10) de revêtement le long de sa ligne (16) destinée à se rompre, au moyen d'un mandrin (28) d'une autre pièce (10) de revêtement.

13. Procédé (100) suivant l'une des revendications 9 à 12,
dans lequel, pendant une opération (104) d'accouplement des deux dits véhicules (14), on provoque (108) une séparation (102) d'une pièce (10) de revêtement le long de sa ligne (16) destinée à se rompre, au moyen d'une partie (32) en saillie de la pièce (10) de revêtement d'un dispositif (12) d'accouplement en regard.

14. Procédé (100) suivant l'une des revendications 9 à 13, dans lequel, pendant une opération (104) d'accouplement, on réunit (110) le mandrin (28) de la pièce (10) de revêtement ou la partie (32) en saillie de la pièce (10) de revêtement du dispositif (12) d'accouplement à la ligne (16) destinée à se rompre d'une pièce (10) de revêtement en regard, en vue d'une séparation (102) de la pièce (10) de revêtement mentionnée en dernier en au moins deux parties (18, 20, 22, 24).
